# EUROPÄISCHE PATENTSCHRIFT

(11) **EP 3 981 925 B1**
(45) Veröffentlichungstag und Bekanntmachung des Hinweises auf die Patenterteilung: **06.03.2024**
(21) Anmeldenummer: 21201262.9
(22) Anmeldetag: 06.10.2021
(51) Int. Cl.: E03C 1/04

(54) **ARMATUR ZUR AUSGABE VON FLÜSSIGKEITEN UND FLÜSSIGKEITSAUSGABESYSTEM**
LIQUID DISPENSING FITTING AND LIQUID DISPENSING SYSTEM
ROBINETTERIE DE DISTRIBUTION DE FLUIDES ET SYSTÈME DE DISTRIBUTION DE FLUIDE

(30) Priorität: 09.10.2020 DE 102020212802
(43) Veröffentlichungstag der Anmeldung: 13.04.2022
(73) Patentinhaber: BLANCO GmbH + Co KG, 75038 Oberderdingen (DE)
(72) Erfinder: Stupp, Johannes, 75031 Eppingen-Mühlbach (DE); Stenvers, Olaf, 68163 Mannheim (DE)
(74) Vertreter: Ullrich & Naumann PartG mbB

(56) Entgegenhaltungen:
- EP-A1- 2 975 185
- WO-A1-2019/010078
- CA-A1- 2 485 484
- CN-U- 205 841 850
- US-A1- 2019 145 533

## Beschreibung

Die Erfindung betrifft eine Armatur gemäss dem Oberbegriff von Anspruch 1.

Die Erfindung betrifft weiter ein Flüssigkeitsausgabesystem, umfassend eine solche Armatur.

Obwohl die vorliegende Erfindung allgemein auf beliebige Armaturen anwendbar ist, wird die vorliegende Erfindung in Bezug auf Sanitärarmaturen erläutert.

Obwohl die vorliegende Erfindung allgemein auf beliebige Flüssigkeiten anwendbar ist, wird die vorliegende Erfindung in Bezug auf Wasser erläutert.

Sanitärarmaturen sind in vielfältigster Weise bekannt geworden. Bekannte Sanitärarmaturen weisen beispielsweise einen Armaturenkörper auf, an dem ein Auslauf drehbar gelagert ist. Zur Erhöhung der Funktionalität ist beispielsweise aus der EP 2 975 185 A1 eine Sanitärarmatur bekannt geworden, deren Auslauf einen vertikalen und einen horizontalen Abschnitt aufweist und über zwei separat angeordnete Auslässe im horizontalen Abschnitt des Auslaufs verfügt. Der erste Auslass ist in Form eines ausziehbaren Brausekopfs ausgebildet und dient zur Abgabe von Mischwasser, der zweite Auslass dient zur Abgabe von Heißwasser und ist fest im Auslauf angeordnet.

Auf Grund des erforderlichen großen Bauraums für die Anordnung des Brausekopfs und der Strahlregleraufnahme des Heißwasserauslaufs ist der Heißwasserauslauf nah am vertikalen Abschnitt des Auslaufs angeordnet. Nachteilig dabei ist, dass damit die Abgabe von Heißwasser unvorteilhaft nahe am vertikalen Abschnitt angeordnet ist, was das Befüllen von Gefäßen mit heißem Wasser deutlich erschwert.

Eine Aufgabe der vorliegenden Erfindung ist es daher, eine Armatur zur Ausgabe von Flüssigkeiten und ein entsprechendes Flüssigkeitsausgabesystem bereitzustellen, welche eine einfachere Bedienbarkeit, eine hohe Flexibilität hinsichtlich ihrer Handhabung und eine kostengünstige Implementierung ermöglichen.

Eine weitere Aufgabe der vorliegenden Erfindung ist es, eine alternative Armatur und ein alternatives Flüssigkeitsausgabesystem bereitzustellen.

Die vorliegende Erfindung löst die vorstehend genannten Aufgaben in einer Ausführungsform bei einer Armatur zur Ausgabe von Flüssigkeiten, insbesondere Wasser, umfassend einen Auslauf mit zwei Auslaufteilen,
einen ersten Flüssigkeitsauslass zur Abgabe einer ersten Flüssigkeit, insbesondere von aufbereitetem Wasser, vorzugsweise Heißwasser, angeordnet in dem ersten der beiden Auslaufteile, und
einen zweiten Flüssigkeitsauslass zur Abgabe von einer zweiten Flüssigkeit, insbesondere Mischwasser, angeordnet in dem zweiten der beiden Auslaufteile, wobei die beiden Auslaufteile relativ zueinander bewegbar und lösbar aneinander festlegbar sind,
wobei ein Aufnahmeteil im ersten Auslaufteil zur lösbaren Festlegung des zweiten Auslaufteils an dem ersten Auslaufteil angeordnet ist, dadurch, dass der erste Flüssigkeitsauslass in dem Aufnahmeteil angeordnet ist.

In einer weiteren Ausführungsform löst die vorliegende Erfindung die vorstehend genannten Aufgaben durch ein Flüssigkeitsausgabesystem, umfassend eine Armatur gemäß einem der Ansprüche 1-14 und eine Flüssigkeitsaufbereitungseinrichtung umfassend zumindest ein Flüssigkeitsaufbereitungsmodul, insbesondere in Form eines der folgenden Flüssigkeitsaufbereitungsmodule:
- Karbonisierungsmodul,
- Heizmodul,
- Kühlmodul,
- Filtermodul,
- Konzentratmodul,
- Flüssigkeitsabgabemengeneinstellmodul,
- Vorratsmodul,
- Mineralisierungsmodul, und/oder
- Ozonisierungsmodul,
das mit der ersten Leitung der Armatur verbunden ist, insbesondere wobei zumindest eines der Module austauschbar angeordnet ist.

Der Begriff "aufbereitete Flüssigkeit" ist im weitesten Sinne zu verstehen und bezieht sich insbesondere in den Ansprüchen, vorzugsweise in der Beschreibung auf Flüssigkeiten, insbesondere Wasser in Form von Leitungswasser von einem Wasserversorger oder dergleichen, welches durch eine separate Einrichtung zusätzlich in seinen Eigenschaften und/oder in seiner Zusammensetzung und/oder Aufbereitungsart verändert wird. So kann beispielsweise aufbereitetes Wasser eine hohe Temperatur, sogenanntes Heißwasser mit einer Temperatur von mehr als 80 Grad Celsius, einen anderen Karbonisierungsgrad, eine teilweise andere Zusammensetzung oder dergleichen als vom Wasserversorger ursprünglich bereitgestelltes Wasser aufweisen. Unter dem Begriff "aufbereitete Flüssigkeit" ist insbesondere kein Warm- oder Kaltwasser beziehungsweise Mischwasser zu verstehen, welches üblicherweise von einem Wasserversorger einem Einfamilienhaus, Mehrfamilienhaus oder dergleichen bereitgestellt wird und über eine Heizung oder dergleichen in seiner Temperatur gegebenenfalls angepasst ist.

Der Begriff "Aufbereitungsart" ist im weitesten Sinne zu verstehen und bezieht sich insbesondere in den Ansprüchen, vorzugsweise in der Beschreibung nicht nur auf die grundlegende Art der Aufbereitung einer Flüssigkeit, beispielsweise ob das Wasser karbonisiert wurde oder nicht, sondern auch auf den Grad, die Intensität oder die Konzentration der Aufbereitung, beispielsweise die Intensität der Karbonisierung. Unter unterschiedlichen Aufbereitungsarten sind damit beispielsweise unterschiedliche Karbonisierungsgrade zu verstehen, beispielsweise "still", "medium" oder "classic". Unter unterschiedlichen Aufbereitungsarten sind auch unterschiedliche Temperaturen von Heißwasser, unterschiedlich stark gefiltertes Wasser, unterschiedliche Konzentrationen von Geschmackszusätzen beziehungsweise Aromatisierungen, unterschiedliche Aufmineralisierungsarten und unterschiedliche Konzentrationen derselben Aufmineralisierungsart oder dergleichen zu verstehen.

Einer der damit erzielten Vorteile ist, dass sich dadurch die Flexibilität hinsichtlich der Anordnung der Ausläufe und der Ausbildung des Auslaufs erhöht. Ein weiterer Vorteil ist eine einfache und kostengünstige Montage der Armatur. Ein weiterer Vorteil ist, dass die Sicherheit und Zuverlässigkeit der Ausgabe von aufbereitetem Wasser für einen Nutzer oder Anwender der Armatur wesentlich erhöht wird.

Weitere Merkmale, Vorteile und weitere Ausführungsformen der Erfindung sind im Folgenden beschrieben oder werden dadurch offenbar.

Gemäß einer vorteilhaften Weiterbildung ist das zweite Auslaufteil in Form eines ausziehbaren Brausekopfs ausgebildet. Vorteil hiervon ist, dass die Bedienbarkeit der Armatur für einen Benutzer weiter verbessert wird.

Gemäß einer weiteren vorteilhaften Weiterbildung beträgt der horizontale Abstand der Flüssigkeitsauslässe bei Festlegung des zweiten Auslaufteils im Aufnahmeteil mindestens 75% des horizontalen Abstands zwischen einem Sockelkörper und dem ersten Flüssigkeitsauslass. Vorteil hiervon ist, dass ein besonders einfaches Zapfen von Flüssigkeiten und ein zuverlässiges und sicheres Befüllen von Gefäßen mit den Flüssigkeiten ermöglicht wird.

Gemäß einer weiteren vorteilhaften Weiterbildung ist der erste Flüssigkeitsauslass mit einer ersten Leitung verbunden und der zweite Flüssigkeitsauslass ist mit einer zweiten Leitung verbunden, wobei zumindest eine der beiden Leitungen aus flexiblem Material und/oder Kunststoff hergestellt ist. Vorteil hiervon ist eine einfache Herstellung und Montage, um das Zapfen zweier Flüssigkeiten über zwei Auslässe bereitzustellen. Ist beispielsweise das erste Auslaufteil ein feststehender Auslass für Funktions- beziehungsweise aufbereitetes Wasser, so können, beispielsweise wenn das zweite Auslaufteil als ausziehbare Brause ausgebildet ist, Verbrühungen bei versehentlicher Fehlbedienung verhindert werden.

Gemäß einer weiteren vorteilhaften Weiterbildung ist die zweite Leitung asymmetrisch zumindest im Bereich des Aufnahmeteils geführt. Damit wird eine einfache Montage des zweiten Auslaufteils samt zweiter Leitung zusammen mit der Anordnung des ersten Flüssigkeitsauslasses ermöglicht.

Gemäß einer weiteren vorteilhaften Weiterbildung ist die zweite Leitung im oberen Bereich durch das Aufnahmeteil geführt. Vorteil hiervon ist eine besonders einfache Montage des zweiten Flüssigkeitsauslasses im unteren Bereich des Aufnahmeteils.

Gemäß einer weiteren vorteilhaften Weiterbildung sind das Aufnahmeteil und das erste Auslaufteil so ausgebildet, dass das Aufnahmeteil in das erste Auslaufteil einsteckbar und darin lösbar festlegbar ist. Vorteil hiervon ist eine besonders einfache lösbare Festlegung des ersten Auslaufteils.

Gemäß einer weiteren vorteilhaften Weiterbildung ist das Aufnahmeteil mittels eines Elements des ersten Flüssigkeitsauslasses, insbesondere mittels eines Strahlbildners oder Strahlreglers, an dem ersten Auslaufteil festlegbar. Dies ermöglicht eine kostengünstige und einfache Festlegung des Aufnahmeteils in dem ersten Auslaufteil, da auf separate Befestigungselemente verzichtet werden kann.

Gemäß einer weiteren vorteilhaften Weiterbildung weist der Auslauf im Wesentlichen einen vertikalen und einen horizontal verlaufenden Bereich auf, wobei das Aufnahmeteil und zumindest das zweite Auslaufteil im horizontal verlaufenden Bereich angeordnet sind. Neben dem Vorteil einer hohen optischen Anmutung wird eine einfache Bedienbarkeit des Auslaufs ermöglicht.

Gemäß einer weiteren vorteilhaften Weiterbildung ist das erste Auslaufteil gekrümmt ausgebildet, insbesondere ist dieses im Wesentlichen L- oder C-förmig ausgebildet. Einer der damit erzielten Vorteile ist eine einfache Herstellbarkeit und eine einfache Bedienbarkeit.

Gemäß einer weiteren vorteilhaften Weiterbildung ist der Auslauf zumindest teilweise zylinderförmig ausgebildet und ein Krümmungsradius des Auslaufs ist mehr als doppelt so groß ist wie ein Durchmesser des Auslaufs. Dies stellt neben einer hohen optischen Anmutung auch ausreichend Bauraum für die erste und zweite Leitung der beiden Flüssigkeitsauslässe im Auslauf bereit.

Gemäß einer weiteren vorteilhaften Weiterbildung ist das Aufnahmeteil zumindest teilweise aus Kunststoff hergestellt. Dies ermöglicht eine kostengünstige Herstellung.

Gemäß einer weiteren vorteilhaften Weiterbildung umfasst der Auslauf eine Außenhülle, welche insbesondere zumindest teilweise aus Metall hergestellt ist. Mögliche Vorteile einer Außenhülle aus Metall sind die hohe Beständigkeit gegenüber Umwelteinflüssen und eine hohe optische Anmutung des Auslaufs.

Gemäß einer weiteren vorteilhaften Weiterbildung ist die erste und/oder die zweite Leitung zumindest teilweise mit Abstand zu der Außenhülle im Inneren des Auslaufs angeordnet. Damit kann im so entstandenen Zwischenraum beispielsweise eine Isolationsschicht aus Luft oder einem Isolationsmaterial angeordnet werden, um beispielsweise Verbrennungen bei der Bedienung des Auslaufs zu vermeiden. Ebenso wird eine Kondensatbildung am Auslauf bei Ausgabe von kalten Flüssigkeiten vermieden.

Gemäß einer weiteren vorteilhaften Weiterbildung ist die erste Leitung zur Durchströmung von Heißwasser mit einer Temperatur von mehr als 90 Grad Celsius, insbesondere von mehr als 95 Grad Celsius ausgebildet. Vorteil hiervon ist, dass damit der erste Flüssigkeitsauslass auch zur Ausgabe von Heißwasser ausgebildet ist, was die Flexibilität bei der Bereitstellung unterschiedlicher Flüssigkeiten und/oder einer Flüssigkeit mit unterschiedlichen Aufbereitungsarten erhöht.

Weitere wichtige Merkmale und Vorteile der Erfindung ergeben sich aus den Unteransprüchen, aus den Zeichnungen und aus dazugehöriger Figurenbeschreibung anhand der Zeichnungen.

Bevorzugte Ausführungen und Ausführungsformen der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile oder Elemente beziehen.

Dabei zeigt
- Figur 1: eine Armatur in Explosionsdarstellung gemäß einer Ausführungsform der vorliegenden Erfindung; und
- Figur 2: eine seitliche und teilweise schematische Ansicht der Armatur gemäß Figur 1.

Figur 1 zeigt eine Armatur in Explosionsdarstellung gemäß einer Ausführungsform der vorliegenden Erfindung und Figur 2 eine seitliche und teilweise schematische Ansicht der Armatur der Figur 1.

Im Detail zeigen die Figuren 1 und 2 eine Sanitärarmatur 1 beispielsweise für ein Spülbecken in einer Küche. Die Sanitärarmatur 1 umfasst dabei einen um die vertikale Achse 50 in einem Sockelkörper 5 drehbar gelagerten Auslauf 2. An dem Sockelkörper 5 können entsprechende Bedienelemente 19 zur Bereitstellung von Mischwasser oder aufbereitetem Wasser über verschiedene Wasserauslässe 3a, 3b des Auslaufs 2 angeordnet sein. Der Auslauf 2 ist zweiteilig aufgebaut und weist ein erstes im Wesentlichen L-förmig ausgebildetes Auslaufteil 2a mit vertikalem und horizontalem Bereich 10, 11 auf und ein zweites gerades Auslaufteil 2b im horizontalen Bereich 11 des Auslaufs 2. Jedes Auslaufteil 2a, 2b weist einen Wasserauslass 3a, 3b auf. Beide Auslaufteile 2a, 2b sind im Querschnitt kreisförmig ausgebildet und im Inneren hohl. Mit anderen Worten wird eine Außenhülle 13 gebildet, sodass in dieser Leitungen 6a, 6b geführt werden können. Diese Leitungen 6a, 6b sind hier flexibel ausgebildete Schläuche und jeweils mit einem der Wasserauslässe 3a, 3b verbunden. Der Krümmungsradius 8 des ersten Auslaufteils 2a beim Übergang zwischen den beiden Bereichen 10, 11 ist hierbei mehr als doppelt so groß wie der Durchmesser 9 der Außenhülle 13 des Auslaufs 2. Die Außenhülle 13 kann beispielsweise aus Metall hergestellt sein, die Leitungen 6a, 6b, 60, 61, 62 können aus Polysiloxan, Polytetrafluorethylen oder Silikon hergestellt sein und ein im folgenden beschriebenes Aufnahmeteil 4 kann aus Kunststoff hergestellt sein.

Weiterhin ist am zum zweiten Auslaufteil 2b orientierten Ende des ersten Auslaufteils 2a das Aufnahmeteil 4 in das erste Auslaufteil 2a eingesteckt. Das Aufnahmeteil 4 wird durch Einschrauben eines Strahlreglers 7a in eine entsprechende Aufnahme im Aufnahmeteil 4 über eine korrespondierende Öffnung 18 in der Außenhülle 13 des ersten Auslaufteils 2a in diesem festgelegt. Hierzu können auch ein oder mehrere Halteelemente angeordnet sein oder verwendet werden. Das zweite Auslaufteil 2b weist an seinem Wasserauslass 3b ebenfalls einen Strahlregler 7b auf. Weiterhin ist das zweite Auslaufteil 2b als Brausekopf ausgebildet und ist mittels des Aufnahmeteils 4 an dem ersten Auslaufteil 2a lösbar festlegbar. Die Leitung 6b wird hierbei zumindest im Bereich des Aufnahmeteils 4 im oberen Bereich C des Aufnahmeteils 4 geführt, im unteren Bereich ist der Wasserauslass 3a für das erste Auslaufteil 2a angeordnet. Der Durchmesser der Auslaufteile 2a, 2b kann dabei so dimensioniert beziehungsweise ausgebildet sein, dass die beiden Leitungen 6a, 6b im Inneren zumindest des ersten Auslaufteils 2a beabstandet von der Außenhülle 13 angeordnet sind, beispielsweise beabstandet durch eine Isolationsschicht oder dergleichen. Der Abstand B zwischen dem Sockelkörper 5 und dem ersten Wasserauslass 3a ist hierbei größer als der Abstand A zwischen den beiden Wasserauslässen 3a, 3b, wenn das zweite Auslaufteil 2b mittels des Aufnahmeteils 4 an dem ersten Auslaufteil 2a lösbar festgelegt ist. Dies ermöglicht ein langes zweites Auslaufteil 2b, was die Greifbarkeit desselben verbessert. Die lösbare Anordnung kann beispielsweise durch teilweises Einstecken eines Elements oder Abschnitts 21 des zweiten Auslaufteils 2b in das Aufnahmeteil 4 oder dergleichen erfolgen.

In Figur 2 ist ein Wasserausgabesystem 100 gezeigt, welches einerseits zwei Leitungen 60, 61 zur Bereitstellung von Kalt- und Warmwasser aufweist, welches als Mischwasser über eine hier nicht gezeigte Mischwasserbatterie über den zweiten Wasserauslass 3b schließlich durch Betätigung entsprechender Bedienelemente 19 ausgegeben werden kann. Die beiden Leitungen 60, 61 sind hierbei mit einem Hauswasseranschluss 120 für Kalt- und Warmwasser verbunden. Der erste Wasserauslass 3a ist über die mit ihm verbundene Leitung 6a und gegebenenfalls eine weitere Leitung 62 mit einer Wasseraufbereitungsmodulanordnung 101 verbunden - hier lediglich schematisch dargestellt. Die Wasseraufbereitungsmodulanordnung 101 kann ebenfalls über entsprechende Bedienelemente 19', die beispielsweise ebenfalls am Sockelkörper 5 angeordnet sein können, betätigt werden. Die Bedienelemente 19, 19' können mechanisch, elektronisch, pneumatisch, hydraulisch (oder eine beliebige Kombination hiervon) ausgebildet sein.

Diese Wasseraufbereitungsmodulanordnung 101 kann beispielsweise eines oder mehrere der folgenden Module umfassen:
- Ein Karbonisierungsmodul 102 zur Bereitstellung von kohlesäurehaltigem Wasser,
- ein Heißwassermodul 103 zur Bereitstellung von Heißwasser mit einer Temperatur von mehr als 95 Grad Celsius,
- ein Kühlmodul 104 zur Bereitstellung von gekühltem Wasser,
- ein Filtermodul 105 zur Bereitstellung von gefiltertem, insbesondere kalkreduziertem Wasser,
- ein Konzentratmodul 106 zur Bereitstellung und/oder Anreicherung von Wasser mit einem oder mehreren Konzentraten, beispielsweise Fruchtsaftkonzentrat zur Ausgabe von Fruchtsaftschorlen oder dergleichen,
- ein Wasserabgabemengeneinstellmodul 107 zur Bereitstellung einer definierten Menge an aufbereitetem oder nicht-aufbereitetem Wasser,
- ein Vorratsmodul 108 zur Bevorratung einer vorgebbaren Menge an aufbereitetem Wasser,
- ein Mineralisierungsmodul 109 zum Zusatz von Mineralien und/oder
- ein Ozonisierungsmodul 110 zur Ozonisierung von Wasser.

Die Ausgabe des von der Wasseraufbereitungsmodulanordnung 101 aufbereiteten Wassers erfolgt über den ersten Wasserauslass 3a. Die einzelnen Module 102-110 können in ihrer Gänze - beispielsweise kann das komplette Filtermodul entfernt und gegebenenfalls durch ein Karbonisierungsmodul ersetzt werden - und/oder hinsichtlich ihrer Komponenten, wie Filter im Filtermodul oder dergleichen, austauschbar angeordnet sein.

Zusammenfassend weist zumindest eine der Ausführungsformen der Erfindung zumindest einen der folgenden Vorteile auf:
- Hohe optische Anmutung.
- Einfache und kostengünstige Herstellung und Montage.
- Einfache und sichere Ausgabe von Mischwasser und aufbereitetem Wasser.
- Großer Greifraum durch großen Abstand zwischen den beiden Wasserauslässen.
- Einfache Bedienung, insbesondere durch die Ausbildung eines Auslaufteils als Brausekopf.

Obwohl die vorliegende Erfindung anhand bevorzugter Ausführungsbeispiele beschrieben wurde, ist sie nicht darauf beschränkt, sondern auf vielfältige Weise modifizierbar. Der Schutzumfang wird durch die Patentansprüche begrenzt.

### Bezugszeichenliste

- 1: Armatur
- 2: Auslauf
- 2a: Erstes Auslaufteil
- 2b: Zweites Auslaufteil
- 3a: Erster Flüssigkeitsauslass
- 3b: Zweiter Flüssigkeitsauslass
- 4: Aufnahmeteil
- 5: Sockelkörper
- 6a: Erste Leitung
- 6b: Zweite Leitung
- 7a, b: Elemente
- 8: Krümmungsradius
- 9: Durchmesser des Auslaufs
- 10: Vertikal verlaufender Bereich
- 11: Horizontal verlaufender Bereich
- 13: Außenhülle
- 18: Öffnung
- 19: Bedienelement
- 19': Bedienelement
- 21: Element/Abschnitt zweites Auslaufteil

- 50: Vertikale Achse
- 60, 61, 62: Leitungen

- 100: Flüssigkeitsausgabesystem
- 101: Flüssigkeitsaufbereitungseinrichtung
- 102: Karbonisierungsmodul
- 103: Heizmodul
- 104: Kühlmodul
- 105: Filtermodul
- 106: Konzentratmodul
- 107: Flüssigkeitsabgabemengeneinstellmodul
- 108: Vorratsmodul
- 109: Mineralisierungsmodul
- 110: Ozonisierungsmodul
- 120: Heißwasseranschluss

- A: Horizontaler Abstand der Flüssigkeitsauslässe
- B: Horizontaler Abstand zwischen Sockelkörper und erstem Flüssigkeitsauslass
- C: Oberer Bereich

## Patentansprüche

1. Armatur (1) zur Ausgabe von Flüssigkeiten, insbesondere Wasser, umfassend
einen Auslauf (2) mit zwei Auslaufteilen (2a, 2b),
einen ersten Flüssigkeitsauslass (3a) zur Abgabe einer ersten Flüssigkeit, insbesondere von aufbereitetem Wasser, vorzugsweise Heißwasser, angeordnet in dem ersten (2a) der beiden Auslaufteile (2a, 2b), und
einen zweiten Flüssigkeitsauslass (3b) zur Abgabe von einer zweiten Flüssigkeit, insbesondere Mischwasser, angeordnet in dem zweiten (2b) der beiden Auslaufteile (2a, 2b), wobei die beiden Auslaufteile (2a, 2b) relativ zueinander bewegbar und lösbar aneinander festlegbar sind, wobei
ein Aufnahmeteil (4) im ersten Auslaufteil (2a) zur lösbaren Festlegung des zweiten Auslaufteils (2b) an dem ersten Auslaufteil (2a) angeordnet ist,
**dadurch gekennzeichnet,**
**dass** der erste Flüssigkeitsauslass (3a) in dem Aufnahmeteil (4) angeordnet ist.

2. Armatur gemäß Anspruch 1, **dadurch gekennzeichnet, dass** das zweite Auslaufteil (2b) in Form eines ausziehbaren Brausekopfs ausgebildet ist.

3. Armatur gemäß einem der Ansprüche 1-2, **dadurch gekennzeichnet, dass** der horizontale Abstand (A) der Flüssigkeitsauslässe (3a, 3b) in Gebrauchsstellung bei Festlegung des zweiten Auslaufteils (2b) im Aufnahmeteil (4) mindestens 75% des horizontalen Abstands (B) zwischen einem Sockelkörper (5) der Armatur (1) und dem ersten Flüssigkeitsauslass (3a) beträgt.

4. Armatur gemäß einem der Ansprüche 1-3, **dadurch gekennzeichnet, dass** der erste Flüssigkeitsauslass (3a) mit einer ersten Leitung (6a) der Armatur (1) verbunden ist und dass der zweite Flüssigkeitsauslass (3b) mit einer zweiten Leitung (6b) der Armatur (1) verbunden ist, wobei zumindest eine der beiden Leitungen (6a, 6b) aus flexiblem Material und/oder Kunststoff hergestellt ist.

5. Armatur gemäß zumindest Anspruch 4, **dadurch gekennzeichnet, dass** die zweite Leitung (6b) asymmetrisch zu einer Achse des Aufnahmeteils (4) zumindest im Bereich des Aufnahmeteils (4) geführt ist, vorzugsweise wobei die zweite Leitung (6b) im oberen Bereich (C) durch das Aufnahmeteil (4) geführt ist.

6. Armatur gemäß einem der Ansprüche 1-5, **dadurch gekennzeichnet, dass** das Aufnahmeteil (4) und das erste Auslaufteil (2a) so ausgebildet sind, dass das Aufnahmeteil (4) in das erste Auslaufteil (2a) einsteckbar und darin lösbar festlegbar ist.

7. Armatur gemäß Anspruch 6, **dadurch gekennzeichnet, dass** das Aufnahmeteil (4) mittels eines Elements (7a) des ersten Flüssigkeitsauslasses (3a), insbesondere mittels eines Strahlbildners oder Strahlreglers, an dem ersten Auslaufteil (2a) festlegbar ist.

8. Armatur gemäß einem der Ansprüche 1-7, **dadurch gekennzeichnet, dass** der Auslauf (2) im Wesentlichen einen vertikalen und einen horizontal verlaufenden Bereich (10, 11) aufweist, wobei das Aufnahmeteil (4) und zumindest das zweite Auslaufteil (2b) im horizontal verlaufenden Bereich (11) angeordnet sind.

9. Armatur gemäß Anspruch 8, **dadurch gekennzeichnet, dass** das erste Auslaufteil (2a) gekrümmt ausgebildet ist, insbesondere im Wesentlichen L- oder C-förmig ausgebildet ist.

10. Armatur gemäß Anspruch 9, **dadurch gekennzeichnet, dass** der Auslauf (2) zumindest teilweise zylinderförmig ausgebildet ist und dass ein Krümmungsradius (8) des Auslaufs (2) mehr als doppelt so groß ist wie ein Durchmesser (9) des Auslaufs (2).

11. Armatur gemäß einem der Ansprüche 1-10, **dadurch gekennzeichnet, dass** das Aufnahmeteil (4) zumindest teilweise aus Kunststoff hergestellt ist.

12. Armatur gemäß einem der Ansprüche 1-11, **dadurch gekennzeichnet, dass** der Auslauf (2) eine Außenhülle (13) umfasst, welche insbesondere zumindest teilweise aus Metall hergestellt ist.

13. Armatur gemäß der Ansprüche 4 und 12, **dadurch gekennzeichnet, dass** die erste und/oder die zweite Leitung (6a, 6b) zumindest teilweise mit Abstand zu der Außenhülle (13) im Inneren des Auslaufs (2) angeordnet ist.

14. Armatur gemäß zumindest Anspruch 4, **dadurch gekennzeichnet, dass** die erste Leitung (6a) zur Durchströmung von Heißwasser mit einer Temperatur von mehr als 90 Grad Celsius, insbesondere von mehr als 95 Grad Celsius ausgebildet ist.

15. Flüssigkeitsausgabesystem (100), umfassend eine Armatur (1) gemäß einem der Ansprüche 1-14 und eine Flüssigkeitsaufbereitungseinrichtung (101) umfassend zumindest ein Flüssigkeitsaufbereitungsmodul, insbesondere in Form eines der folgenden Flüssigkeitsaufbereitungsmodule:
- Karbonisierungsmodul (102),
- Heizmodul (103),
- Kühlmodul (104),
- Filtermodul (105),
- Konzentratmodul (106),
- Flüssigkeitsabgabemengeneinstellmodul (107),
- Vorratsmodul (108),
- Mineralisierungsmodul (109), und/oder
- Ozonisierungsmodul (110),
das mit der ersten Leitung (6a) der Armatur (1) verbunden ist, insbesondere wobei zumindest eines der Module (102, 103, 104, 105, 106, 107, 108, 109, 110) austauschbar angeordnet ist.

## Claims

1. Fitting (1) for dispensing liquids, particularly water, comprising an outlet (2) having two outlet portions (2a, 2b),
a first liquid outlet (3a) for discharging a first liquid, in particular prepared water, preferably hot water, arranged in the first portion (2a) of the two outlet portions (2a, 2b), and
a second liquid outlet (3b) for discharging a second liquid, in particular mixed water, arranged in the second portion (2b) of the two outlet portions (2a, 2b), wherein the two outlet portions (2a, 2b) can be moved relative to each other and can be releasably secured to each other, wherein a receiving portion (4) is arranged in the first outlet portion (2a) for releasably securing the second outlet portion (2b) to the first outlet portion (2a), **characterised in that** the first liquid outlet (3a) is arranged in the receiving portion (4).

2. Fitting according to claim 1, **characterised in that** the second outlet portion (2b) is in the form of an extendable spray head.

3. Fitting according to either claim 1 or 2, **characterised in that** the horizontal spacing (A) of the liquid outlets (3a, 3b) in the position for use when the second outlet portion (2b) is secured in the receiving portion (4) is at least 75% of the horizontal spacing (B) between a base member (5) of the fitting (1) and the first liquid outlet (3a).

4. Fitting according to any one of claims 1 to 3, **characterised in that** the first liquid outlet (3a) is connected to a first line (6a) of the fitting (1) and **in that** the second liquid outlet (3b) is connected to a second line (6b) of the fitting (1), wherein at least one of the two lines (6a, 6b) is produced from flexible material and/or plastics material.

5. Fitting according to at least claim 4, **characterised in that** the second line (6b) is guided asymmetrically with respect to an axis of the receiving portion (4) at least in the region of the receiving portion (4), preferably wherein the second line (6b) is guided in the upper region (C) through the receiving portion (4).

6. Fitting according to any one of claims 1 to 5, **characterised in that** the receiving portion (4) and the first outlet portion (2a) are constructed in such a manner that the receiving portion (4) can be inserted into the first outlet portion (2a) and is releasably secured therein.

7. Fitting according to claim 6, **characterised in that** the receiving portion (4) can be secured to the first outlet portion (2a) by means of an element (7a) of the first liquid outlet (3a), in particular by means of a jet former or jet controller.

8. Fitting according to any one of claims 1 to 7, **characterised in that** the outlet (2) substantially has a vertical and a horizontally extending region (10, 11), wherein the receiving portion (4) and at least the second outlet portion (2b) are arranged in the horizontally extending region (11).

9. Fitting according to claim 8, **characterised in that** the first outlet portion (2a) is constructed in a curved manner, in particular is constructed in a substantially L-shaped or C-shaped manner.

10. Fitting according to claim 9, **characterised in that** the outlet (2) is constructed at least partially in a cylindrical manner, and **in that** a radius of curvature (8) of the outlet (2) is more than twice as large as a diameter (9) of the outlet (2).

11. Fitting according to any one of claims 1 to 10, **characterised in that** the receiving portion (4) is produced at least partially from plastics material.

12. Fitting according to any one of claims 1 to 11, **characterised in that** the outlet (2) comprises an outer shell (13) which is in particular produced at least partially from metal.

13. Fitting according to claims 4 and 12, **characterised in that** the first and/or the second line (6a, 6b) is/are arranged at least partially with spacing from the outer shell (13) inside the outlet (2).

14. Fitting according to at least claim 4, **characterised in that** the first line (6a) is constructed for the throughflow of hot water at a temperature of more than 90 degrees Celsius, in particular more than 95 degrees Celsius.

15. Liquid dispensing system (100), comprising a fitting (1) according to any one of claims 1 to 14 and a liquid preparation device (101) comprising at least one liquid preparation module, in particular in the form of one of the following liquid preparation modules:
- carbonisation module (102),
- heating module (103),
- cooling module (104),
- filter module (105),
- concentrate module (106),
- liquid discharge quantity adjustment module (107),
- storage module (108),
- mineralisation module (109) and/or
- ozonisation module (110),
which is connected to the first line (6a) of the fitting (1), in particular wherein at least one of the modules (102, 103, 104, 105, 106, 107, 108, 109, 110) is arranged so as to be able to be replaced.

## Revendications

1. Robinetterie (1) pour la distribution de liquides, plus particulièrement de l'eau, comprenant une sortie (2) avec deux parties de sortie (2a, 2b),
une première sortie de liquide (3a) pour la distribution d'un premier liquide, plus particulièrement d'eau traitée, de préférence de l'eau chaude, disposée dans la première (2a) des deux parties de sortie (2a, 2b) et
une deuxième sortie de liquide (3b) pour la distribution d'un deuxième liquide, plus particulièrement de l'eau mitigée, disposée dans la deuxième (2b) des deux parties de sortie (2a, 2b), dans laquelle les deux parties de sortie (2a, 2b) peuvent être fixées l'une à l'autre de manière mobile entre elles et amovible, dans laquelle une partie de logement (4) est disposée dans la première partie de sortie (2a) pour la fixation amovible de la deuxième partie de sortie (2b) à la première partie de sortie (2a),
**caractérisée en ce que**
la première sortie de liquide (3a) est disposée dans la partie de logement (4).

2. Robinetterie selon la revendication 1, **caractérisée en ce que** la deuxième partie de sortie (2b) présente la forme d'une pomme de douche extensible.

3. Robinetterie selon l'une des revendications 1 à 2, **caractérisée en ce que** la distance horizontale (A) des sorties de liquide (3a, 3b) représente, dans la position d'utilisation lors de la fixation de la deuxième partie de sortie (2b) dans la partie de logement (4), au moins 75 % de la distance horizontale (B) entre un corps de socle (5) de la robinetterie (1) et la première sortie de liquide (3a).

4. Robinetterie selon l'une des revendications 1 à 3, **caractérisée en ce que** la première sortie de liquide (3a) est reliée avec une première conduite (6a) de la robinetterie (1) et **en ce que** la deuxième sortie de liquide (3b) est reliée avec une deuxième conduite (6b) de la robinetterie (1), dans laquelle au moins une des deux conduites (6a, 6b) est constituée d'un matériau flexible et/ou d'une matière plastique.

5. Robinetterie selon au moins la revendication 4, **caractérisée en ce que** la deuxième conduite (6b) est guidée de manière asymétrique par rapport à un axe de la partie de logement (4) au moins au niveau de la partie de logement (4), de préférence dans laquelle la deuxième conduite (6b) est guidée dans la zone inférieure (C) à travers la partie de logement (4).

6. Robinetterie selon l'une des revendications 1 à 5, **caractérisée en ce que** la partie de logement (4) et la première partie de sortie (2a) est conçue de sorte que la partie de logement (4) peut être insérée dans la première partie de sortie (2a) et y être fixée de manière amovible.

7. Robinetterie selon la revendication 6, **caractérisée en ce que** la partie de logement (4) peut être fixée, au moyen d'un élément (7a) de la première sortie de liquide (3a), plus particulièrement au moyen d'une douchette ou d'un régulateur de jet, à la première partie de sortie (2a).

8. Robinetterie selon l'une des revendications 1 à 7, **caractérisée en ce que** la sortie (2) comprend globalement une zone verticale et une zone s'étendant horizontalement (10, 11), dans laquelle la partie de logement (4) et au moins la deuxième partie de sortie (2b) sont disposées dans la zone s'étendant horizontalement (11).

9. Robinetterie selon la revendication 8, **caractérisée en ce que** la première partie de sortie (2a) présente une forme incurvée, plus particulièrement globalement une forme de L ou une forme de C.

10. Robinetterie selon la revendication 9, **caractérisée en ce que** la sortie (2) présente une forme au moins partiellement cylindrique et **en ce qu'**un rayon de courbure (8) de la sortie (2) est plus de deux fois plus grand qu'un diamètre (9) de la sortie (2).

11. Robinetterie selon l'une des revendications 1 à 10, **caractérisée en ce que** la partie de logement (4) est constituée au moins partiellement de matière plastique.

12. Robinetterie selon l'une des revendications 1 à 11, **caractérisée en ce que** la sortie (2) comprend une enveloppe externe (13), qui est constituée plus particulièrement au moins partiellement de métal.

13. Robinetterie selon les revendications 4 et 12, **caractérisée en ce que** la première et/ou la deuxième conduite (6a, 6b) est disposée au moins partiellement à distance de l'enveloppe externe (13) à l'intérieur de la sortie (2).

14. Robinetterie selon au moins la revendication 4, **caractérisée en ce que** la première conduite (6a) est conçue pour l'écoulement d'eau chaude avec une température supérieure à 90 degrés Celsius, plus particulièrement supérieure à 95 degrés Celsius.

15. Système de distribution de liquide (100) comprenant une robinetterie (1) selon l'une des revendications 1 à 14 et un dispositif de traitement de liquide (101) comprenant au moins un module de traitement de liquide, plus particulièrement sous la forme d'un des modules de traitement de liquide suivants :
- module de carbonisation (102),
- module de chauffage (103),
- module de refroidissement (104),
- module de filtrage (105),
- module de concentré (106),
- module de réglage de quantité de distribution de liquide (107),
- module de réserve (108),
- module de minéralisation (109) et/ou
- module d'ozonisation (110),
qui est relié avec la première conduite (6a) de la robinetterie (1), plus particulièrement dans lequel au moins un des modules (102, 103, 104, 105, 106, 107, 108, 109, 110) est disposé de manière interchangeable.
